# EUROPÄISCHE PATENTSCHRIFT

(11) **EP 1 529 091 B1**
(45) Veröffentlichungstag und Bekanntmachung des Hinweises auf die Patenterteilung: **20.02.2008**
(21) Anmeldenummer: 03784159.0
(22) Anmeldetag: 02.08.2003
(51) Int. Cl.: C10L 3/00

(54) **ESTER ZUR ODORIERUNG VON BRENNGASEN**
ESTERS FOR ODORISING COMBUSTIBLE GASES
ESTER D'ODORISATION DE GAZ COMBUSTIBLES

(30) Priorität: 05.08.2002 DE 10235753
(43) Veröffentlichungstag der Anmeldung: 11.05.2005
(73) Patentinhaber: Symrise GmbH & Co. KG, 37603 Holzminden (DE); E.ON Ruhrgas AG, 45138 Essen (DE)
(72) Erfinder: MANSFELD, Gerd, 37632 Eschershausen (DE); EILERS, Jörg, 37619 Hehlen (DE); BERTRAM, Heinz-Jürgen, 37603 Holzminden (DE); WOLF, Florian, 20359 Hamburg (DE); KAESLER, Heribert, 44797 Bochum (DE)
(74) Vertreter: Eisenführ, Speiser & Partner
(86) Internationale Anmeldenummer: PCT/EP2003/008592
(87) Internationale Veröffentlichungsnummer: WO 2004/015036

(56) Entgegenhaltungen:
- DE-A- 19 837 066
- US-A- 4 487 613
- PATENT ABSTRACTS OF JAPAN vol. 004, no. 159 (C-030), 6. November 1980 (1980-11-06) & JP 55 104393 A (NIPPON ZEON CO LTD), 9. August 1980 (1980-08-09) in der Anmeldung erwähnt
- KNIEBES D V: "Properties of the human olfactory system" IGT "ODORIZATION III" SYMPOSIUM (1992) PROCEEDINGS 59-72 (1993), XP008024485 Fuel Gas Sciences
- SCHMIDT H: "Revised edition of the DVGW [(Deutscher Verein des Gas- & Wasserfaches eV)]-code of practice G 280 "Gas Odorization" Neufassung des DVGW-Arbeitsblatts G 280 "Gasodorierung"" GAS- UND WASSERFACH GAS ERDGAS V140 N.5 303-7 (MAY 1999) (IN GERMAN WITH ENGLISH ABSTRACT) ISSN: 0016-4909, XP008024487 Stadtwerke Muenchen GmbH

## Beschreibung

Die vorliegende Erfindung betrifft die Verwendung von Mischungen von Acrylsäure-C₁-C₆-alkylestem und/oder Methacrylsäure-C₁-C₆-alkylestern zur Odorierung von Brenngasen, ein Verfahren zur Odorierung von Brenngasen und Brenngase enthaltend diese Mischungen.

Brenngase, die keinen ausreichenden Eigengeruch aufweisen, werden üblicherweise mit intensiv riechenden Verbindungen versetzt, d.h. odoriert, damit im Falle von Undichtigkeiten oder Leckagen diese leicht wahrgenommen werden können. Aus Sicherheitsgründen werden den Brenngasen sogenannte Odoriermittel zugesetzt, die auch in hoher Verdünnung noch wahrnehmbar sind und auf Grund ihres außergewöhnlich unangenehmen Geruchs eine Alarmassoziation beim Menschen hervorrufen.

Typischerweise werden als Odoriermittel Schwefelverbindungen eingesetzt. Häufige Verwendung finden Tetrahydrothiophen, tert.-Butylmercaptan, Dimethylsulfid oder auch Ethylmercaptan.

Da eine Reduzierung oder Vermeidung von Schwefelverbindungen in Brenngasen, unter anderem aus ökologischen Gründen, angestrebt wird, wurden bereits Versuche unternommen, schwefelfreie Odoriermittel zu entwickeln.

JP-B-51-007481 erwähnt, dass Acrylsäurealkylester wie Methylacrylat, Ethylacrylat und Butylacrylat bekanntermaßen schwache Odoriereigenschaften für Brenngase aufweisen und diesbezüglich praktisch keine Bedeutung haben. Das. Dokument beschreibt und beansprucht Allylacrylat als wirksame Odorierkomponente.

In JP-A-55-104393 ist beschrieben, dass Odoriermittel enthaltend ein Alkin und mindestens 2 Verbindungen gewählt aus einer Gruppe, welche aus Methylacrylat, Ethylacrylat, Methylmethacrylat, Allylmethacrylat, Ethylpropionat, Methyl-n-butyrat, Methyl-iso-butyrat und Prenylacrylat besteht, sowie gegebenenfalls tert-Butylmercaptan, zur Odorierung von Brenngasen geeignet sind.

In JP-B-51-034841 wurden "Odor-Schwellenwerte" diverser Stoffe ermittelt, wobei n-Valeriansäure, n-Buttersäure, Isobutyraldehyd und verschiedene Methylamine niedrige geruchliche "Odor-Schwellenwerte" aufwiesen. Trotzdem zeigte sich, dass Ethylacrylat oder n-Valeriansäure alleine eingesetzt, auf Grund ihrer geruchlichen Eigenschaften, nicht ausreichend odorierend wirken. Die optimierte Mischung umfasste Ethylacrylat, n-Valeriansäure und Triethylamin, wobei diese Mischung gleiche Gewichtsteile an n-Valeriansäure und Triethylamin sowie 30 bis 80 Gew.% Ethylacrylat enthielt.

In DE-A 19837066 wurde das Problem der schwefelfreien Gasodorierung mittels Mischungen enthaltend mindestens einen Acrylsäure-C₁-C₁₂-alkylester und eine Stickstoffverbindung mit einem Siedepunkt im Bereich 90 bis 210°C und einem Molekulargewicht von 80 bis 160 gelöst, wobei Mischungen enthaltend mindestens zwei verschiedene Acrylsäurealkylester, bevorzugt sind. Als besonders geeignete Stickstoffverbindungen werden alkylsubstituierte 1,4-Pyrazine beschrieben.

Es wurden alternative Odoriermittel zur Odorierung von Brenngasen gesucht, insbesondere solche, die weder S- noch N-haltige Verbindungen enthalten.

Es wurde nun gefunden, dass Mischungen bestehend aus genau zwei oder enthaltend mindestens 3 verschiedenen Acrylsäure-C₁-C₆-alkylester und/oder Methacrytsäure-C₁-C₆-alkylester, wobei die Mischungen weder S- noch N-haltige Verbindungen enthalten, sich hervorragend zur Odorierung von Brenngasen eignen. Überraschenderweise wurde gefunden, dass diese Mischungen bei der Odorierung von Brenngasen synergistische Effekte zeigen, d.h. dass die Mischungen dieser Verbindungen eine stärkere Wirkung aufweisen, als die Summe der einzelnen Bestandteile erwarten lässt.

Gegenstand der vorliegenden Erfindung ist die Verwendung von Mischungen enthaltend Acrylsäure-C₁-C₆-alkylester und/oder Methacrylsäure-C₁-C₆-allcylester zur Odorierung von Brenngasen, dadurch gekennzeichnet, dass diese Mischungen mindestens 3 und höchstens 6 verschiede Acrylsaure-C₁-C₆-alkylester und/oder Methacrylsäure-C₁-C₆-allcylester enthalten, sowie gegebenenfalls ein Antioxidans.

Ein weiterer Gegenstand der vorliegenden Erfindung ist ein Verfahren zur Odorierung von Brenngasen mit den erfindungsgemäßen Mischungen sowie Brenngase enthaltend die erfindungsgemäßen Mischungen.

Die Acrylsäure-C₁-C₆-alkylester werden vorteilhaft gewählt aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-tert-butylester, Acrylsäure-n-pentylester, Acrylsäure-iso-pentylester und Acrylsäure-n-hexylester.

Bevorzugt sind Acrylsäure-C₁-C₄-alkylester, insbesondere Acrylsäuremethylester, Acrylsäureethylester, Acrylsäure-n-propylester, Acrylsäure-iso-propylester, Acrylsäure-n-butylester und Acrylsäure-iso-butylester. Ganz besonders bevorzugte Acrylsäure-C₁-C₄-alkylester sind Acrylsäuremethylester, Acrylsäureethylester und Acrylsäure-n-butylester.

Die Methacrylsäure-C₁-C₆-alkylester werden vorteilhaft gewählt aus der Gruppe umfassend Methacrylsäuremethylester, Methacrylsäureethylester, Methacrylsäure-n-propylester, Methacrylsäure-iso-propylester, Methacrylsäure-n-butylester, Methacrylsäure-iso-butylester, Methacrylsäure-tert.-butylester, Methacrylsäure-n-pentylester, Methacrylsäure-iso-pentylester und Methacrylsäure-n-hexylester.

Bevorzugt sind Methacrylsäure-C₁-C₄-alkylester, insbesondere Methacrylsäuremethylester, Methacrylsäureethylester, Methacrylsäure-n-propylester, Methacrylsäure-iso-propylester, Methacrylsäure-n-butylester und Methacrylsäure-iso-butyl-Gegenstand der vorliegenden Erfindung ist die Verwendung von Mischungen enthaltend Acrylsäure-C₁-C₆-alkylester und/oder Methacrylsäure-C₁-C₆-alkylester zur Odorierung von Brenngasen, dadurch gekennzeichnet, dass diese Mischungen mindestens 3 und höchstens 6 verschiedenen Acrylsäure-C₁-C₆-alkylester und/oder Methacrylsäure-C₁-C₆-alkylester enthalten, sowie gegebenenfalls ein Antioxidans.

Ein weiterer Gegenstand der vorliegenden Erfindung ist ein Verfahren zur Odorierung von Brenngasen mit den erfindungsgemäßen Mischungen sowie Brenngase enthaltend die erfindungsgemäßen Mischungen.

Die Acrylsäure-C₁-C₆-alkylester werden vorteilhaft gewählt aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-tert.-butylester, Acrylsäure-n-pentylester, Acrylsäure-iso-pentylester und Acrylsäure-n-hexylester.

Bevorzugt sind Acrylsäure-C₁-C₄-alkylester, insbesondere Acrylsäuremethylester, Acrylsäureethylester, Acrylsäure-n-propylester, Acrylsäure-iso-propylester, Acrylsäure-n-butylester und Acrylsäure-iso-butylester. Ganz besonders bevorzugte Acrylsäure-C₁-C₄-alkylester sind Acrylsäuremethylester, Acrylsäureethylester und Acrylsäure-n-butylester.

Die Methacrylsäure-C₁-C₆-alkylester werden vorteilhaft gewählt aus der Gruppe umfassend Methacrylsäuremethylester, Methacrylsäureethylester, Methacrylsäure-n-propylester, Methacrylsäure-iso-propylester, Methacrylsäure-n-butylester, Methacrylsäure-iso-butylester, Methacrylsäure-tert.-butylester, Methacrylsäure-n-pentylester, Methacrylsäure-iso-pentylester und Methacrylsäure-n-hexylester.

Bevorzugt sind Methacrylsäure-C₁-C₄-alkylester, insbesondere Methacrylsäuremethylester, Methacrylsäureethylester, Methacrylsäure-n-propylester, Methacrylsäure-iso-propylester, Methacrylsäure-n-butylester und Methacrylsäure-iso-butylester. Ganz besonders bevorzugte Methacrylsäure-C₁-C₄-allcylester sind Methacrylsäuremethylester und Methacrylsäureethylester.

Besonders geeignete Mischungen enthalten mindestens einen Ester aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-n-pentylester, Acrylsäure-iso-pentylester, Methacrylsäuremethylester und Methacrylsäureethylester, bevorzugte Mischungen mindestens einen Ester aus der Gruppe umfassend Acrylsäuremethylester, Acrylsäureethylester und Acrylsäure-n-butylester.

Bevorzugt sind Mischungen enthaltend mindestens zwei Ester aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-n-pentylester und Acrylsäure-iso-pentylester, bevorzugt mindestens zwei Ester aus der Gruppe umfassend Acrylsäuremethylester, Acrylsäureethylester und Acrylsäure-n-butylester.

Besonders bevorzugt sind Mischungen enthaltend Acrylsäuremethylester und Acrylsäureethylester.

Ebenfalls besonders bevorzugt sind Mischungen enthaltend Acrylsäuremethylester und Acrylsäure-n-butylester.

Weiterhin besonders bevorzugt sind Mischungen enthaltend Acrylsäureethylester und Acrylsäure-n-butylester.

Eine besonders bevorzugte Ausführungsform betrifft Mischungen enthaltend Acrylsäuremethylester, Acrylsäureethylester und einen Ester gewählt aus Acrylsäure-n-butylester, Methacrylsäuremethylester und Methacrylsäureethylester.

Die Mischungen enthalten die Verbindungen bevorzugt im gewichtsbezogenen Verhältnis 1-4 : 2-8 : 1-4.

Weiterhin bevorzugt sind Mischungen, die die genannten Ester im gewichtsbezogenen Verhältnis 1-2 : 1-2 : 6-8 enthalten.

In einer weiteren bevorzugten Ausführungsform werden Mischungen enthaltend mindestens 4 und höchstens 6 verschiedene Acrylsäure-C₁-C₆-alkylester und/oder Methacrylsäure-C₁-C₆-alkylester eingesetzt, wobei Mischungen bevorzugt sind, die mindestens zwei Verbindungen enthalten gewählt aus Acrylsäuremethylester, Acrylsäureethylester oder Acrylsäure-n-butylester. Besonders bevorzugt sind Mischungen, die Acrylsäuremethylester, Acrylsäureethylester und Acrylsäure-n-butylester enthalten.

Ein weiterer Gegenstand der vorliegenden Erfindung betrifft die Verwendung von Mischungen zur Odorierung von Brenngasen, dadurch gekennzeichnet, dass diese Mischungen bestehen aus zwei verschiedenen Acrylsäure-C₁-C₆-alkylestem und/oder Methacrylsäure-C₁-C₆-allcylestern sowie gegebenenfalls einem Antioxidans:

Bevorzugt sind Mischungen bestehend aus Acrylsäuremethylester, Acrylsäureethylester oder Acrylsäure-n-butylester und einem anderen Acrylsäure-C₁-C₆-alkylester und/oder Methacrylsäure-C₁-C₆-alkylester sowie gegebenenfalls einem Antioxidans.

Bevorzugt sind Mischungen bestehend aus Acrylsäuremethylester, Acrylsäureethylester oder Acrylsäure-n-butylester und einem anderen Acrylsäure-C₁-C₆-alkylester und/oder Methacrylsäure-C₁-C₆-alkylester aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-tert.-butylester, Acrylsäure-n-pentylester, Acrylsäure-iso-pentylester, Acrylsäure-n-hexylester, Methacrylsäuremethylester, Methacrylsäureethylester, Methacrylsäure-n-propylester, Methacrylsäure-iso-propylester, Methacrylsäure-n-butylester und Methacrylsäure-iso-butylester.

Bevorzugt sind Mischungen aus Acrylsäuremethylester und Acrylsäureethylester. Die Mischungen enthalten die Verbindungen vorteilhafterweise im gewichtsbezogenen Verhältnis 2:8-8:2, bevorzugt 3:7-7:3 und besonders bevorzugt 6:4-4:6.

Weiterhin bevorzugt sind Mischungen aus Acrylsäuremethylester und Acrylsäure-n-butylester. Die Mischungen enthalten die Verbindungen vorteilhafterweise im gewichtsbezogenen Verhältnis 8:2-1:9, bevorzugt 6 : 4 - 2 : 8 und besonders bevorzugt 6:4-3:7.

Ebenfalls bevorzugt sind Mischungen aus Acrylsäureethylester und Acrylsäure-n-butylester. Die Mischungen enthalten die Verbindungen vorteilhafterweise im gewichtsbezogenen Verhältnis 9 : 1 - 1 : 9, bevorzugt 8 : 2 - 4 : 6 und besonders bevorzugt 7 : 3 - 6 : 4.

Es ist insbesondere überraschend, dass Mischungen bestehend aus den oben genannten Acrylsäure-C₁-C₆-alkylestern, d.h. Mischungen von verschiedenen Acrylsäurealkylestern ohne den Zusatz weiterer Odoriennittel, eine gute Alarmwirkung aufweisen.

Selbstverständlich können die erfindungsgemäßen Mischungen mit mindestens 3 und höchstens 6 verschiedenen Acrylsäure-C₁-C₆-alkylestern und/oder Methacrylsäure-C₁-C₆-alkylestern zusätzlich weitere Stoffe enthalten, die zur Odorierung von Brenngasen geeignet sind.

Mit den erfindungsgemäßen Mischungen kann die Odorierung von natürlichen oder synthetischen Brenngasen oder von Gemischen davon erfolgen. Es seien beispielsweise genannt: Erdgas, LNG (Liquid Natural Gas), Flüssiggas (LPG: Liquefied Petroleum Gas), Stadtgas, Heizgas, Methan, Ethan, Ethen, Propan, Propen, Butan, Isobutan, Buten, Pentan, oder auch Brenngase wie Wassergas, Synthesegas, Generatorgas oder Kokereigas.

Die erfindungsgemäßen Odoriermittel eignen sich besonders für die Odorierung von Brenngasen, die Methan, Ethan, Propan oder Butan enthalten, insbesondere für Erdgas, Stadtgas oder Flüssiggas.

Die Brenngase können selbstverständlich weitere Verbindungen wie beispielsweise Pentane, Hexane oder Heptane enthalten.

Dem erfindungsgemäßen Odoriermittel können beispielsweise zur Stabilitätserhöhung gängige Antioxidantien zugesetzt werden. Beispielhaft sollen genannt werden Vitamin C und Derivate (z.B. Ascorbylpalmitat, Ascorbylacetat), Tocopherole und Derivate (z.B. Vitamin E, Vitamin E - acetat), Vitamin A und Derivate (Vitamin A - palmitat) phenolische Benzylamine, Ameisensäure, Essigsäure, Benzoesäure, Sorbinsäure, Hexamethylentetramin, tert.-Butylhydroxytoluol, tert.-Butylhydroxyanisol, α-Hydroxysäuren (z.B. Zitronensäure, Milchsäure, Apfelsäure), Hydrochinonmonomethylether. Bevorzugte Antioxidantien sind tert.-Butylhydroxytoluol (Jonol, BHT), tert.-Butylhydroxyanisol, Hydrochinonmonomethylether und Tocopherol.

Es können dem erfindungsgemäßen Odoriermittel auch mehrere Antioxidantien zugesetzt werden. Vorteilhafterweise enthalten die Odoriermittel ein, zwei oder drei Antioxidantien, bevorzugt sind ein oder zwei Antioxidantien. Die Gesamtmenge an Antioxidans bezogen auf das Odoriermittel liegt üblicherweise im Bereich 0,001 - 1 Gew.%, bevorzugt im Bereich 0,01 - 0,5 Gew.%, besonders bevorzugt im Bereich 0,05 - 0,25 Gew.%.

Die gewichtsbezogene Menge an Odoriermittel bezogen auf das zu odorierende Brenngas liegt bei flüssig vorliegenden Gasen typischerweise im Bereich 5 - 100 ppm (ppm: mg Odoriermittel pro kg Gas), bevorzugt 5 - 50 ppm, besonders bevorzugt 10-40 ppm und ganz besonders bevorzugt 15-30 ppm bzw. bei gasförmig vorliegenden Brenngasen typischerweise im Bereich 5-100 mg/m³, bevorzugt 5-50 mg/m³, besonders bevorzugt 10 - 40 mg/m³ und ganz besonders bevorzugt 15 - 30 mg/m³.

Die folgenden Beispiele erläutern die Erfindung:

Sofern nicht anders angegeben beziehen sich alle Angaben auf Gewichtsanteile.

### Verwendete Abkürzungen:

Me-Ac: Methylacrylat; Et-Ac: Ethylacrylat; Bu-Ac: n-Butylacrylat; Me-Me: Methylmethacrylat; Et-Me: Ethylmethacrylat; Bu-Me: n-Butylmethacrylat; BHT: tert.-Butylhydroxytoluol; BHA: tert.-Butylhydroxyanisol; Hydr: Hydrochinonmonomethylether

### Beispiel 1

Die erfindungsgemäßen Odoriermittel wurden in Konzentrationen von 10, 25 und 50 mg/m³ Erdgas (Methan-Gehalt: 85 Gew.%) geruchlich bezüglich ihres Warngeruchs und ihrer Warnintensität gegen unodoriertes Erdgas (Blindwert) bewertet. Diese Konzentrationen entsprechen den typischen Konzentrationen an Odoriermittel im Erdgas bei üblichen Bedingungen bzw. bei Stoßodorierung.

Die Versuchsdurchführung erfolgte bei Raumtemperatur (etwa 20°C) derart, dass in einen Gasstrom in einem Rohr das Odoriermittel eindosiert wird. Am Ende dieses 2 m langen Rohres (innerhalb des Rohres erfolgt die Homogenisierung) wird das austretende odorierte Gas von einer Gruppe geschulter Prüfer (8 bis 12 Personen) geruchlich bewertet. Die Bewertung erfolgte auf einer Skala von 1 (sehr schwach / sehr wenig warnend) bis 10 (sehr stark / sehr warnend), die angegebenen Werte sind Mittelwerte.

Die Ergebnisse waren für die 3 untersuchten Konzentrationen (10, 25 und 50 mg / m³ Gas) weitgehend gleich. Tabelle 1 zeigt die Bewertung der reinen Ester.

**Tabelle 1:**

| **Me-Ac** | **Et-Ac** | **Bu-Ac** | **Me-Me** | **Et-Me** | **Bewertung** |
|---|---|---|---|---|---|
| 100 | - | - | - | - | 6 |
| - | 100 | - | - | - | 6,5 |
| - | - | 100 | - | - | 7 |
| - | - | - | 100 | - | 6,5 |
| - | - | - | - | 100 | 6,5 |

### Beispiel 2

Tabelle 2 zeigt die Bewertungen für Mischungen im Sinne der Erfindung, die Durchführung erfolgte wie in Beispiel 1 beschrieben.

**Tabelle 2:**

| **Me-Ac** | **Et-Ac** | **Bu-Ac** | **Me-Me** | **Et-Me** | **Bewertung** |
|---|---|---|---|---|---|
| 40 | 60 | - | - | - | 8,5 |
| 60 | 40 | - | - | - | 8 |
| 50 | - | 50 | - | - | 8,5 |
| 30 | - | 70 | - | - | 8,5 |
| - | 60 | 40 | - | - | 8,5 |
| - | 80 | 20 | - | - | 8 |
| 30 | 40 | 30 | - | - | 8 |
| 10 | 10 | 80 | - | - | 8 |
| 10 | 80 | 10 | - | - | 8 |
| 40 | 20 | 40 | - | - | 8 |
| 40 | 40 | - | 20 | - | 8,5 |
| 30 | - | 20 | 50 | - | 8 |
| - | 30 | - | 30 | 40 | 7,5 |
| - | - | 25 | 50 | 25 | 7,5 |
| 20 | 20 | 10 | 30 | 20 | 7,5 |
| 40 | 50 | - | 10 | - | 8,5 |

### Beispiel 3

Tabelle 3 zeigt erfindungsgemäße Odoriermittel enthaltend Antioxidantien.

**Tabelle 3:**

| **Me-Ac** | **Et-Ac** | **Bu-Ac** | **Me-Me** | **Me-Et** | **BHT** | **BHA** | **Hydr** |
|---|---|---|---|---|---|---|---|
| 40 | 59,9 | - | - | - | 0,1 | - | - |
| 49,9 | - | 50 | - | - | - | - | 0,1 |
| - | 59,9 | 40 | - | - | - | 0,1 | - |
| 30 | 39,8 | 30 | - | - | - | 0,1 | 0,1 |
| 10 | 10 | 79,9 | - | - | - | 0,1 | - |
| 39,9 | 40 | - | 20 | - | 0,1 | - | - |
| 30 | - | 20 | 49,9 | - | - | 0,1 | - |
| - | 30 | - | 30 | 39,9 | 0,1 | - | - |
| - | - | 25 | 49,8 | 25 | - | - | 0,2 |
| 20 | 20 | 10 | 29,9 | 20 | 0,1 | - | - |
| 40 | 49,8 | - | 10 | - | 0,1 | 0,1 | - |
| 30 | - | 39,9 | 20 | 10 | 0,1 | - | - |
| 10 | 79,9 | 10 | - | - | 0,1 | - | - |
| - | - | 25 | 49,9 | 25 | - | 0,1 | - |
| 20 | 20 | 10 | 29,9 | 20 | - | - | 0,1 |

## Patentansprüche

1. Verwendung von Mischungen zur Odorierung von Brenngasen, **dadurch gekennzeichnet, dass** diese Mischungen bestehen aus zwei verschiedenen Acrylsäure-C₁-C₆-alkytestem und/oder Methacrylsäure-C₁-C₆-alkylestem sowie gegebenenfalls einem Antioxidans.

2. Verwendung von Mischungen enthaltend Acrylsäure-C₁-C₆-alkylester und/oder Methacrylsäure-C₁-C₆-alkylester zur Odorierung von Brenngasen, **dadurch gekennzeichnet, dass** diese Mischungen mindestens 3 und höchstens 6 verschiedene Acrylsäure-C₁-C₆-alkytester und/oder Methaerylsäure-C₁-C₆-alkylester enthalten, sowie gegebenenfalls ein Antioxidans, und dass sie weder S- noch N-haltige Verbindungen enthalten.

3. Verwendung nach Anspruch 1 oder 2, **dadurch gekennzeichnet, dass** die Methacrylsäure-C₁-C₆-alkylester gewählt sind aus der Gruppe umfassend Methacrylsäuremethylester, Methacrylsäureethylester, Methacrylsäure-n-propylester, Methacrylsäure-iso-propylester, Methacrylsäure-n-butylester, Methacrylsäure-iso-butylester, Methacrylsäure-tert.-butylester, Methacrylsäure-n-pentylester, Methacrylsäure-iso-pentylester und Methacrylsäure-n-hexylester.

4. Verwendung nach mindestens einem der Ansprüche 1 bis 13, **dadurch gekennzeichnet, dass** die Acrylsäure-C₁-C₆-alkytester gewählt sind aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-tert.-butylester, Acrylsäure-n-pentylester, Acrylsäure-iso-pentylester und Acrylsäure-n-hexylester.

5. Verwendung nach mindestens einem der Ansprüche 1 bis 14, **dadurch gekennzeichnet, dass** die Mischungen mindestens einem Ester enthalten aus der Gruppe Acrylsäuremethylester, Acrylsäureethylester, Acrylsäure-n-butylester.

6. Verwendung nach mindestens einem der Ansprüche 2 bis 5, **dadurch gekennzeichnet, dass** die Mischungen mindestens zwei Ester enthalten aus der Gruppe Acrylsäuremethylester, Acrylsäureethylester, Acrylsäure-n-propylester, Acrylsäure-iso-propylester, Acrylsäure-n-butylester, Acrylsäure-iso-butylester, Acrylsäure-n-pentylester und Acrylsäure-iso-pentylester

7. Verwendung nach mindestens einem der Ansprüche 2 bis 6, **dadurch gekennzeichnet, dass** die Mischungen Acrylsäuremethylester, Acrylsäureethylester und einem Ester gewählt aus Acrylsäure-n-butylester, Methacrylsäuremethylester und Methacrylsäureethylester enthalten.

8. Verwendung nach Anspruch 7, **dadurch gekennzeichnet, dass** die Mischungen die Ester im gewichtsbezogenen Verhältnis von 1-4 : 2-8 : 1-4 enthalten.

9. Verwendung nach Anspruch 7, **dadurch gekennzeichnet, dass** die Mischungen die Ester im gewichtsbezogenen Verhältnis von 1-2 : 1-2 : 6-8 enthalten.

10. Verwendung nach Anspruch 1, **dadurch gekennzeichnet, dass** die Mischung Acrylsäuremethylester und Acrylsäureethylester im gewichtsbezogenen Verhältnis von 2:8-8:2 enthält.

11. Verwendung nach Anspruch 1, **dadurch gekennzeichnet, dass** die Mischung Acrylsäuremethylester und Acrylsäure-n-butylester im gewichtsbezogenen Verhältnis von 8 : 2 -1 : 9 enthält.

12. Verwendung nach Anspruch 1, **dadurch gekennzeichnet, dass** die Mischung Acrylsäureethylester und Acrytsäure-n-butytester im gewichtsbezogenen Verhältnis von 9 : 1 - 1 : 9 enthält.

13. Verwendung nach mindestens einem der Ansprüche 1 bis 12, **dadurch gekennzeichnet, dass** die Mischungen dem Brenngas in einer gewichtsbezogenen Menge von 5 bis 100 mg / kg bei flüssigen bzw. mg / m³ bei gasförmigen Brenngasen zugesetzt werden.

14. Brenngas enthaltend eine Mischung zum Odorieren, wie in Anspruch 2 definiert.

15. Brenngas enthaltend als Odoriermittel eine Mischung, welche aus 2 verschiedenen Acrylsäure-C₁-C₈-alkylestern und/oder Methacrylsäure-C₁-C₆-alkylestern, sowie gegebenenfalls einem Antioxidans, besteht.

16. Brenngas nach Anspruch 14 oder 15, **dadurch gekennzeichnet, dass** das Brenngas Erdgas, Stadtgas oder Flüssiggas ist.

17. Verfahren zur Odorierung von Brenngas, **dadurch gekennzeichnet, dass** dem Brenngas eine Mischung bestehend aus 2 verschiedenen Acrylsäure-C₁-C₆-alkylestern und/oder Methacrylsäure-C₁-C₆-alkylestern, sowie gegebenenfalls ein Antioxidans, zugesetzt wird.

18. Verfahren zur Odorierung von Brenngas, **dadurch gekennzeichnet, dass** dem Brenngas eine Mischung enthaltend weder S- noch N-haltige Verbindungen und mindestens 3 und höchstens 6 verschiedene Arylsäure-C₁-C₈-alkylester und/oder Methacrylsäure-C₁-C₆-alkylester, sowie gegebenenfalls ein Antioxidans, zugesetzt wird.

## Claims

1. Use of mixtures for odorising fuel gases, **characterised in that** these mixtures consist of two different acrylic acid C₁-C₆ alkyl esters and/or methacrylic acid C₁-C₆ alkyl esters and optionally an antioxidant.

2. Use of mixtures containing acrylic acid C₁-C₆ alkyl esters and/or methacrylic acid C₁-C₆ alkyl esters for odorising fuel gases, **characterised in that** these mixtures contain at least three and at most six different acrylic acid C₁-C₆ alkyl esters and/or methacrylic acid C₁-C₆ alkyl esters and optionally an antioxidant, and **in that** they contain neither S-containing compounds nor N-containing compounds.

3. Use according to either claim 1 or claim 2, **characterised in that** the methacrylic acid C₁-C₆ alkyl esters are selected from the group comprising methacrylic acid methyl esters, methacrylic acid ethyl esters, methacrylic acid-n-propyl esters, methacrylic acid-iso-propyl esters, methacrylic acid-n-butyl esters, methacrylic acid-iso-butyl esters, methacrylic acid-tert-butyl esters, methacrylic acid-n-pentyl esters, methacrylic acid-iso-pentyl esters and methacrylic acid-n-hexyl esters.

4. Use according to at least one of claims 1 to 3, **characterised in that** the acrylic acid C₁-C₆ alkyl esters are selected from the group comprising acrylic acid methyl esters, acrylic acid ethyl esters, acrylic acid-n-propyl esters, acrylic acid-iso-propyl esters, acrylic acid-n-butyl esters, acrylic acid-iso-butyl esters, acrylic acid-tert-butyl esters, acrylic acid-n-pentyl esters, acrylic acid-iso-pentyl esters and acrylic acid-n-hexyl esters.

5. Use according to at least one of claims 1 to 4, **characterised in that** the mixtures contain at least one ester from the group of acrylic acid methyl ester, acrylic acid ethyl ester and acrylic acid-n-butyl ester.

6. Use according to at least one of claims 2 to 5, **characterised in that** the mixtures contain at least two esters from the group of acrylic acid methyl ester, acrylic acid ethyl ester, acrylic acid-n-propyl ester, acrylic acid-iso-propyl ester, acrylic acid-n-butyl ester, acrylic acid-iso-butyl ester, acrylic acid-n-pentyl ester and acrylic acid-iso-pentyl ester.

7. Use according to at least one of claims 2 to 6, **characterised in that** the mixtures contain acrylic acid methyl ester, acrylic acid ethyl ester and an ester selected from acrylic acid-n-butyl ester, methacrylic acid methyl ester and methacrylic acid ethyl ester.

8. Use according to claim 7, **characterised in that** the mixtures contain the esters in the ratio by weight of 1-4 : 2-8 : 1-4.

9. Use according to claim 7, **characterised in that** the mixtures contain the esters in the ratio by weight of 1-2 : 1-2 : 6-8.

10. Use according to claim 1, **characterised in that** the mixture contains acrylic acid methyl ester and acrylic acid ethyl ester in the ratio by weight of 2:8 - 8:2.

11. Use according to claim 1, **characterised in that** the mixture contains acrylic acid methyl ester and acrylic acid-n-butyl ester in the ratio by weight of 8 : 2 - 1 : 9.

12. Use according to claim 1, **characterised in that** the mixture contains acrylic acid ethyl ester and acrylic acid-n-butyl ester in the ratio by weight of 9 : 1 - 1 : 9.

13. Use according to at least one of claims 1 to 12, **characterised in that** the mixtures are added to the fuel gas in a quantity by weight of from 5 to 100 mg/kg in the case of liquid fuel gases and mg/m³ in the case of gaseous fuel gases.

14. Fuel gas containing a mixture for odorising, as defined in claim 2, and at least three and at most six different acrylic acid C₁-C₆ alkyl esters and/or methacrylic acid C₁-C₆ alkyl esters and optionally an antioxidant.

15. Fuel gas containing as an odorising means a mixture, which consists of two different acrylic acid C₁-C₆ alkyl esters and/or methacrylic acid C₁-C₆ alkyl esters and optionally an antioxidant.

16. Fuel gas according to either claim 14 or claim 15, **characterised in that** the fuel gas is natural gas, town gas or liquid gas.

17. Process for odorising fuel gas, **characterised in that** a mixture consisting of two different acrylic acid C₁-C₆ alkyl esters and/or methacrylic acid C₁-C₆ alkyl esters and optionally an antioxidant is added to the fuel gas.

18. Process for odorising fuel gas, **characterised in that** a mixture containing neither S-containing compounds nor N-containing compounds and at least three and at most six different acrylic acid C₁-C₆ alkyl esters and/or methacrylic acid C₁-C₆ alkyl esters and optionally an antioxidant is added to the fuel gas.

## Revendications

1. Utilisation de mélanges pour l'odorisation de gaz combustibles, **caractérisée en ce que** ces mélanges consistent en deux C₁-C₆-alkylesters d'acide acrylique et/ou C₁-C₆-alkylesters d'acide méthacrylique différents et éventuellement en un antioxydant.

2. Utilisation de mélanges contenant des C₁-C₆-alkylesters d'acide acrylique et/ou des C₁-C₆-alkylesters d'acide méthacrylique pour l'odorisation de gaz combustibles, **caractérisée en ce que** ces mélanges contiennent au moins trois et au plus six C₁-C₆-alkylesters d'acide acrylique et/ou C₁-C₆-alkylesters d'acide méthacrylique différents, et éventuellement un antioxydant, et **en ce qu'**ils ne contiennent ni composés contenant S ni composés contenant N.

3. Utilisation selon la revendication 1 ou 2, **caractérisée en ce que** les C₁-C₆-alkylesters d'acide méthacrylique sont choisis dans le groupe comprenant le méthylester d'acide méthacrylique, l'éthylester d'acide méthacrylique, le n-propylester d'acide méthacrylique, l'isopropylester d'acide méthacrylique, le n-butylester d'acide méthacrylique, l'isobutylester d'acide méthacrylique, le tert-butylester d'acide méthacrylique, le n-pentylester d'acide méthacrylique, l'isopentylester d'acide méthacrylique et le n-hexylester d'acide méthacrylique.

4. Utilisation selon au moins l'une des revendications 1 à 3, **caractérisée en ce que** les C₁-C₆-alkylesters d'acide acrylique sont choisis dans le groupe comprenant le méthylester d'acide acrylique, l'éthylester d'acide acrylique, le n-propylester d'acide acrylique, l'isopropylester d'acide acrylique, le n-butylester d'acide acrylique, l'isobutylester d'acide acrylique, le tert-butylester d'acide acrylique, le n-pentylester d'acide acrylique, l'isopentylester d'acide acrylique et le n-hexylester d'acide acrylique.

5. Utilisation selon au moins l'une des revendications 1 à 4, **caractérisée en ce que** les mélanges contiennent au moins un ester du groupe méthylester d'acide acrylique, éthylester d'acide acrylique et n-butylester d'acide acrylique.

6. Utilisation selon au moins l'une des revendications 2 à 5, **caractérisée en ce que** les mélanges contiennent au moins deux esters du groupe méthylester d'acide acrylique, éthylester d'acide acrylique, n-propylester d'acide acrylique, isopropylester d'acide acrylique, n-butylester d'acide acrylique, isobutylester d'acide acrylique, n-pentylester d'acide acrylique et isopentylester d'acide acrylique.

7. Utilisation selon au moins l'une des revendications 2 à 6, **caractérisée en ce que** les mélanges contiennent du méthylester d'acide acrylique, de l'éthylester d'acide acrylique et un ester choisi parmi le n-butylester d'acide acrylique, le méthylester d'acide méthacrylique et l'éthylester d'acide méthacrylique.

8. Utilisation selon la revendication 7, **caractérisée en ce que** les mélanges contiennent les esters dans le rapport rapporté à la masse de 1-4 : 2-8 : 1-4.

9. Utilisation selon la revendication 7, **caractérisée en ce que** les mélanges contiennent les esters dans le rapport rapporté à la masse de 1-2 : 1-2 : 6-8.

10. Utilisation selon la revendication 1, **caractérisée en ce que** le mélange contient du méthylester d'acide acrylique et de l'éthylester d'acide acrylique dans le rapport rapporté à la masse de 2 : 8 - 8 : 2.

11. Utilisation selon la revendication 1, **caractérisée en ce que** le mélange contient du méthylester d'acide acrylique et du n-butylester d'acide acrylique dans le rapport rapporté à la masse de 8 : 2 - 1 : 9.

12. Utilisation selon la revendication 1, **caractérisée en ce que** le mélange contient de l'éthylester d'acide acrylique et du n-butylester d'acide acrylique dans le rapport rapporté à la masse de 9 : 1 - 1 : 9.

13. Utilisation selon au moins l'une des revendications 1 à 12, **caractérisée en ce que** les mélanges sont ajoutés au gaz combustible en une quantité rapportée à la masse de 5 à 100 mg/kg pour les gaz combustibles liquides ou de 5 à 100 mg/m³ pour les gaz combustibles gazeux.

14. Gaz combustible contenant un mélange pour l'odorisation, comme défini dans la revendication 2.

15. Gaz combustible contenant comme agent d'odorisation un mélange qui consiste en deux C₁-C₆-alkylesters d'acide acrylique et/ou C₁-C₆-alkylesters d'acide méthacrylique différents, et éventuellement en un antioxydant.

16. Gaz combustible selon la revendication 14 ou 15, **caractérisé en ce que** le gaz combustible est du gaz naturel, du gaz de ville ou du gaz liquide.

17. Procédé pour l'odorisation de gaz combustible, **caractérisé en ce qu'**un mélange consistant en 2 C₁-C₆-alkylesters d'acide acrylique et/ou C₁-C₆-alkylesters d'acide méthacrylique différents, et éventuellement en un antioxydant, est ajouté au gaz combustible.

18. Procédé pour l'odorisation de gaz combustible, **caractérisé en ce qu'**un mélange ne contenant ni composés contenant S ni composés contenant N et contenant au moins 3 et au plus 6 C₁-C₆-alkylesters d'acide acrylique et/ou C₁-C₆-alkylesters d'acide méthacrylique différents, et éventuellement un antioxydant, est ajouté au gaz combustible.
